# EUROPÄISCHE PATENTSCHRIFT

(11) **EP 3 698 438 B1**
(45) Veröffentlichungstag und Bekanntmachung des Hinweises auf die Patenterteilung: **18.08.2021**
(21) Anmeldenummer: 18795928.3
(22) Anmeldetag: 16.10.2018
(51) Int. Cl.: H01R 12/70, H01R 12/71, H01R 12/75, H01R 12/51, H01R 12/55, H01R 13/11, H01R 13/35

(54) **VORRICHTUNG ZUR ELEKTRISCHEN KONTAKTIERUNG**
ELECTRIC CONTACTING DEVICE
DISPOSITIF DE MISE EN CONTACT ÉLECTRIQUE

(30) Priorität: 20.10.2017 DE 102017124594
(43) Veröffentlichungstag der Anmeldung: 26.08.2020
(73) Patentinhaber: Harting Electric GmbH & Co. KG, 32339 Espelkamp (DE)
(72) Erfinder: EISFELD, Kathrin, 49448 Lemförde (DE)
(86) Internationale Anmeldenummer: PCT/DE2018/100853
(87) Internationale Veröffentlichungsnummer: WO 2019/076406

(56) Entgegenhaltungen:
- EP-A2- 0 542 164
- US-B1- 8 100 699
- US-B1- 9 742 081

## Beschreibung

Die Erfindung geht aus von einer Vorrichtung zur elektrischen Kontaktierung elektrischer Bauteile mit einer Leiterkarte gemäß der Gattung des unabhängigen Anspruchs 1.

Kontaktierungseinrichtungen dieser Art werden benötigt, um Leiterkarten kostengünstig mit elektrischen Bauteilen bestücken zu können.

### Stand der Technik

Im Stand der Technik sind Verfahren zur automatisierten Verlötung elektrischer Bauteile mit Leiterkarten bekannt, beispielsweise die sogenannte "SMT" (Surface Mounted Technology) oder den sogenannten THR (Through Hole Reflow).

Weiterhin ist es bekannt, hitzeempfindliche Bauteile, beispielsweise Mikroprozessoren, erst nach dem Lötprozess durch eine Steckverbindung elektrisch leitend mit einem Sockel zu verbinden, welcher seinerseits zuvor durch einen solchen Lötprozess auf der Leiterkarte verlötet wurde.

Die Anschlusskontakte weniger hitzeempfindlicher Bauteile werden üblicherweise direkt mit Kontakten einer Leiterkarte, z.B. durch eine Lötverbindung, elektrisch leitend verbunden und mechanisch fixiert. Alternativ ist zur Verbindung mit der Leiterkarte auch die sogenannte "Press in"-Technologie bekannt, bei welcher Bauteile ohne Verlötung mit ihren Anschlusskontakten in eine Leiterkartendurchgangskontaktierung gepresst werden, um sie so mechanisch und elektrisch mit dem entsprechenden Durchgangskontakt der Leiterkarte zu verbinden. Dazu weisen die Anschlusskontakte in der Regel eine Öse auf, in deren Bereich sie zu diesem Zweck eine ausreichende Verformbarkeit besitzen.

Schließlich sind beispielsweise aus den Druckschriften DE 92 03 355 U1 und US 8,105,105 B2 Schneidklemmkontakte bekannt. Die Druckschrift EP 2 862 237 B1 beschreibt deren Einsatz in einem Leiterkartensteckverbinder.

Die Druckschrift US 9,742,081 B1 offenbart einen Einpressplatinenverbinder. Dieser besitzt ein Gehäuse mit einem Steckerende und einem Montageende. Das Gehäuse hat einen Kontakthalter mit mehreren Kontaktkanälen zur Aufnahme von Steckkontakten.

Die Druckschrift EP 0 542 164 A2 offenbart einen zweiteiligen elektrischen Kopplungsverbinder zur Verwendung mit Audiokabeln und insbesondere ein Mittel, mit dem isolierte Leiter des Kabels mit Kontaktelementen des Kopplungsverbinders verbunden werden. Erfindungsgemäß umfasst der Verbinder ein Kontaktelementgehäuse, eine zentrale Spannzange und einen becherförmigen Endabschnitt. Eine Anordnung von Kontaktelementen ist in dem Kontaktelementgehäuse gelagert, wobei jedes Kontaktelement eine sich nach hinten erstreckende isolationsdurchdringende Schlitzplatte aufweist, die in die jeweiligen Scheiden eintritt, wenn das Kontaktelementgehäuse und die Spannzange unter axialem Druck zusammengefügt werden, sobald der becherförmige Endabschnitt auf das Kontaktelementgehäuse geschraubt ist. Die Leiter der isolierten Kabelleiter, die zuvor in Drahtführungsschlitzen in der Spannzange verlegt wurden, werden von den isolationsdurchdringenden Schlitzplatten berührt, wodurch die Leiter elektrisch mit den Kontaktelementen verbunden werden.

Die Druckschrift US 8,100,699 B1 zeigt eine Verbinderanordnung, die Folgendes umfasst: Einen elektrischen Verbinder mit einem Gegenende, das eingerichtet ist, um mit einem Gegenstecker verbunden zu werden, und einem Montageende. Der elektrische Verbinder hält verschiedene Kontakte mit Stiften, die sich vom Montageende aus erstrecken. Weiterhin besitzt die Verbinderanordnunug ein Verbinderverlängerungsmodul, das mit dem Montageende gekoppelt ist, und einen Halter aufweist, der Kanäle aufweist und sich zwischen einem Verbinderende und einem Platinenende erstreckt. Das Montageende des elektrischen Verbinders ist an dem Steckerende montiert, wobei das Platinenende auf einer Leiterplatte montiert ist.

Nachteilig bei diesem Stand der Technik ist, dass sich automatisierte Bestückungsverfahren für Leiterkarten nur für hohe Stückzahlen lohnen. Individuallösungen und Kleinserien sind dagegen teuer und aufwändig und werden derzeit oft mit hohem Aufwand in Handarbeit realisiert.

### Aufgabenstellung

Die Aufgabe der Erfindung besteht darin, eine Vorrichtung anzugeben, welche die Bestückung einer Leiterkarte auch für Kleinserien kostengünstig vereinfacht.

Diese Aufgabe wird durch die Merkmale der unabhängigen Ansprüche gelöst.

Vorteilhafte Ausgestaltungen der Erfindung sind in den jeweiligen Unteransprüchen angegeben.

Die Vorrichtung weist einen Kontaktträger mit mehreren darin oder daran gehaltenen elektrisch leitfähige Kontaktelementen auf. Zur Kontaktierung einer elektrischen Leiterkarte besitzt die Vorrichtung ein elektrisches Bauteil mit mehreren Anschlüssen.

Der Kontaktträger weist eine Kontaktseite und gegenüberliegend eine Anschlussseite auf. Die Kontaktelemente weisen jeweils folgendes auf:
- zumindest einen aus der Anschlussseite des Kontaktträgers herausragenden, freistehenden Anschlusskontakt zur elektrischen Kontaktierung der Leiterkarte, sowie
- gegenüberliegend einen Klemmbereich, der zumindest zwei Stege besitzt, zwischen denen ein Schlitz zur Aufnahme des jeweiligen elektrischen Anschlusses des elektrischen Bauteils oder der jeweiligen Ader des elektrischen Kabels gebildet ist.

Das elektrische Bauteil ist als separates Anschlusselement Ausgeführt. Dieses Anschlusselement ist dazu geeignet, mehrere Adern eines eingeführten elektrischen Kabels als elektrische Anschlüsse zum gleichzeitigen Einfügen in den jeweiligen Schlitz eines der Kontaktelemente zu halten.

Das Anschlusselement besitzt ein Spleißelement, in welches die Adern des Kabels gemeinsam einführbar sind und durch welches sie separat um lenkbar sind, um am Anschlusselement als elektrische Anschlüsse in einer geeigneten Position zum Einführen in das jeweilige Kontaktelement gewinkelt zu dessen Schlitz gehalten zu werden.

Die Erfindung hat den Vorteil, dass die Kontaktierung der Vorrichtung mit der Leiterkarte in großen Stückzahlen automatisiert geschehen kann, z.B. durch ein sogenanntes "SMT"-(Surface Mounted Technologie)-Verfahren und/oder im sogenannten "Press-In"-Verfahren. Die so mit der erfindungsgemäßen Vorrichtung bestückten Leiterkarten sind weiterhin universell einsetzbar. Schließlich sind sie sehr flexibel mit elektrischen Bauteilen und Anschlüssen mit nur geringem, z.B. händischen, Aufwand bestückbar. Die Leiterkarten können so zunächst in hohen Stückzahlen hergestellt und erst durch ihre Bestückung der jeweiligen Aufgabe angepasst werden, d.h. ihre jeweilige Anwendung ist daher äußerst flexibel.

In einer bevorzugten Ausgestaltung sind die Kontaktelemente in Kontaktierungskammern des Kontaktträgers angeordnet, wobei die Kontaktierungskammern an der Kontaktseite des Kontaktträgers jeweils eine Kontaktierungsöffnung aufweisen und wobei die Klemmbereiche der Kontaktelemente in Richtung der jeweiligen Kontaktierungsöffnung weisen oder aus ihr herausragen. Vorteilhafterweise ist der jeweilige Klemmbereich des Kontaktelements dadurch mechanisch geschützt und die elektrischen Anschlüsse des jeweiligen Bauteils und/oder die Adern der entsprechenden Kabel sind besonders sicher mit dem Klemmbereich verbunden.

Dabei kann der Kontaktträger zwischen seiner Anschlussseite und seinen Kontaktierungskammern je eine Durchgangsöffnung aufweisen, in welcher ein Abschnitt des Anschlusskontakts des Kontaktelements formschlüssig aufgenommen und fixiert ist und aus der der Anschlusskontakt anschlussseitig zur Kontaktierung der Leiterkarte hinausragt. Dies ist besonders vorteilhaft, weil auf diese Weise der Kontaktträger in der Kontaktkammer stabil gehalten ist und der Anschlusskontakt mit elektrischen Kontakten der Leiterkarte elektrisch leitend verbunden werden kann.

Zur Kontaktierung der Adern des Kabels ist es besonders vorteilhaft, wenn die Stege der Kontaktelemente in Richtung des Schlitzes je eine Schneide besitzen, um damit gegebenenfalls eine Isolierung der Adern zu durchtrennen, um die Adern, bei denen es sich um elektrische Leiter handelt, elektrisch zu kontaktieren. In diesem Fall handelt es sich bei den Kontaktelementen um Schneidklemmen, die dem Fachmann hinreichend bekannt sind.

Der Anschlusskontakt kann zur Verlötung mit Kontakten der Leiterkarte als Lötkontakt ausgeführt sein. Dies sorgt für ein hohes Maß an mechanischer Stabilität und für eine besonders gut leitfähige elektrische Verbindung.

Alternativ kann der Anschlusskontakt als sogenannter "Press In"-Kontakt ausgeführt sein. Dies hat den Vorteil, dass die entsprechende Anschlusstechnik weniger aufwendig ist.

Die Kontaktelemente bestehen vorteilhafterweise aus Metall, z.B. im Wesentlichen aus Kupfer oder Eisen oder Aluminium oder einer Legierung, die Kupfer oder Eisen oder Aluminium als wesentlichen Bestandteil besitzt.

Ein Verfahren zum Anschluss eines mehradrigen elektrischen Kabels an die Leiterkarte besitzt insbesondere die folgenden Schritte:
a. elektrisches Verbinden der Anschlusskontakte der Kontaktelemente des Kontaktträgers mit entsprechenden Anschlüssen der Leiterkarte durch Verlöten oder Einpressen sowie mechanisches Befestigen des Kontaktträgers an der Leiterkarte;
b. Einführen der Adern des elektrischen Kabels in ein separates Anschlusselement;
c. Trennen und Umlenken der Adern des Kabels durch ein Spleißelement des Anschlusselements;
d. gemeinsames Einführen der Adern in den Schlitz des jeweiligen Kontaktelements und dadurch
e. elektrisches Kontaktieren der Adern des elektrischen Kabels mit den dafür vorgesehenen Anschlüssen der Leiterkarte durch das Kontaktelement.

### Ausführungsbeispiel

Ein Ausführungsbeispiel der Erfindung ist in den Fig. 4a, 4b dargestellt und wird im Folgenden näher erläutert. Figuren 1a-3c zeigen weitere nicht Teil der Erfindung Ausführungsbeispiele. Es zeigen:
- Fig. 1a, b: einen Leiterkartensteckverbinder von außen und in einer geschnittenen Darstellung;
- Fig. 1c: ein Oberteil des Leiterkartensteckverbinders mit Steckkontakten in einer geschnittenen Darstellung;
- Fig. 1d: ein bestückter Kontaktträger in einer ersten nicht Teil der Erfindung Ausführungsform als Unterteil des Leiterkartensteckverbinders;
- Fig. 1e: vier Kontaktelemente in einer ersten nicht Teil der Erfindung Ausführungsform ohne den Kontaktträger;
- Fig. 2a, b: ein anderes Oberteil des Steckverbinders mit dem Kontaktträger und einer Leiterkarte im getrennten und im zusammengesetzten Zustand;
- Fig. 3a: ein mit Kontaktelementen bestückter Kontaktträger in einer zweiten nicht Teil der Erfindung Ausführung;
- Fig. 3b: die Kontaktelemente ohne den Kontaktträger mit eingefügten Steckkontakten in einer zweiten nicht Teil der Erfindung Ausführung;
- Fig. 3c: den bestückten Kontaktträger mit dem Steckverbinderoberteil;
- Fig. 4a: den nach der Erfindung mit Kontaktelementen bestückten Kontaktträger und ein Kabel mit einem separaten Anschlusselement;
- Fig. 4b: den nach der Erfindung Kontaktträger mit in die Kontaktelemente eingeführten Adern.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Fig. 1a und 1b zeigen einen Leiterkartensteckverbinder von außen und in einer geschnittenen Darstellung. Der Leiterkartensteckverbinder besitzt ein Steckverbinderoberteil 1 und einen Kontaktträger 2 mit einem Isolierkörper 12. Der Isolierkörper 12 besitzt steckseitig einen nicht näher bezeichneten hohlzylinderförmigen Abschnitt. Daran anschließend ist der Isolierkörper 1 in seinem Verlauf zum Kontaktträger 2 hin massiv ausgeführt, weist aber auch in diesem massiven Bereich Durchgangsöffnungen auf, in denen mehrere Steckkontakte 13 zumindest abschnittsweise angeordnet und befestigt sind. Die Steckkontakte 13 ragen steckseitig mit ihrem Steckbereich 131 in den hohlzylindrischen Abschnitt des Isolierköpers 1 hinein. Mit ihren gewinkelt ausgeführten Anschlussbereichen 134 ragen sie in Kontaktkammern 20 des Kontaktträgers 2 hinein und kontaktieren die Kontaktelemente 23.

Die Fig. 1c zeigt das separate Oberteil des Leiterkartensteckverbinders 1 mit den Steckkontakten 13 in einer geschnittenen Darstellung.

Die Fig. 1d zeigt einen mit Kontaktelementen 23 bestückten Kontaktträger 2 in einer ersten nicht Teil der Erfindung Ausführungsform. Der Kontaktträger 2 kann dabei als Unterteil des Leiterkartensteckverbinders angesehen werden. Umgekehrt betrachtet kann das Oberteil des Steckverbinders 1 der vorangegangenen Darstellung als elektrisches Bauteil angesehen werden, welches über den Kontaktträger 2 mit Lötkontakten, beispielsweise Lötkontakten einer Leiterkarte 4, zu verbinden ist. Der Kontaktträger 2 besitzt vier Kontaktkammern 20, von denen in der Schnittdarstellung nur drei zu sehen sind. In jeder Kontaktkammer 20 sind die Stege 231 eines Kontaktelements 23 angeordnet und weisen in Richtung einer aus Übersichtlichkeitsgründen nicht näher bezeichneten Kontaktierungsöffnung der Kontaktkammer 20. Die Kontaktelemente 23 sind mit ihrem Anschlussbereich 234 durch den Kontaktträger 2 hindurchgeführt und ragen anschlussseitig aus ihm heraus. Dazu durchgreifen sie eine nicht näher bezeichnete Durchgangsöffnung.

Beispielsweise können die Kontaktelemente 23 dazu mit dem aus Kunststoff bestehenden Kontaktträger 2 umspritzt sein.

Die Fig. 1e zeigt eine entsprechende Anordnung, bestehend aus vier Kontaktelementen 23 in einer ersten nicht Teil der Erfindung Ausführungsform. Anschlussseitig ist deren Anschlussbereich 234 gut sichtbar. Kontaktseitig weist jedes der vier Kontaktelemente 23 zwei Stege 231 auf, zwischen denen jeweils ein Schlitz 230 zur Aufnahme des Anschlussbereichs 134 des jeweiligen Steckkontakts 13 gebildet ist.

Die Fig. 2a und 2b zeigen das Oberteil des Steckverbinders 1 mit dem Kontaktträger 2 und einer Leiterkarte 4 im getrennten und im zusammengesetzten Zustand. In der Fig. 2b sind die Anschlusskontakte 234 der Kontaktelemente 23 durch nicht näher bezeichnete Kontaktöffnungen der Leiterkarte 4 gesteckt und daran verlötet. Die Anschlussbereiche 134 der Steckkontakte 13 sind, wie zuvor beschrieben, in die Kontaktkammern 20 und in die Schlitze 230 der darin befindlichen Kontaktelemente 23 eingeführt und elektrisch leitend damit verbunden.

Die Fig. 3a zeigt einen mit Kontaktelementen 23' bestückten Kontaktträger 2' in einer zweiten nicht Teil der Erfindung Ausführung. Die Kontaktelemente 23' ragen in dieser Ausführung mit ihren Stegen 231' aus den Kontaktierungsöffnungen der Kontaktkammern 20' heraus. Zusätzlich zu den vier Kontaktelementen 23' der vorangegangenen Darstellung sind hier zusätzlich zwei weitere 'derartige Kontaktelemente 23 vorgesehen, beispielsweise zum Anschluss von weiteren elektrischen Leitern, Kabeladern oder ähnlichem.

In der Fig. 3b sind die Kontaktelemente 23' ohne den Kontaktträger 2' dargestellt. Weiterhin sind darin eingefügte Steckkontakte 13' in einer zweiten nicht Teil der Erfindung Ausführung gezeigt, die sich von den zuvor gezeigten Steckkontakten 13 dadurch unterscheiden, dass ihr Anschlussbereich 134' flächig ausgeführt ist.

Die Fig. 3c zeigt den mit Kontaktelementen 23' bestückten Kontaktträger 2' zusammen mit dem damit zu kontaktierenden Steckverbinderoberteil 1.

Die Fig. 4a zeigt den ach der Erfindung mit Kontaktelementen 23' bestückten Kontaktträger 2' und ein Kabel mit einem separaten Anschlusselement 3. Das Kabel 5 ist in das Anschlusselement 3 eingeführt. Vier Adern des Kabels 5 sind durch ein nicht gezeigtes Spleißelement in verschiedene Richtungen umgelenkt und am anschlussseitigen Ende des Anschlusselements 3 gewinkelt, nämlich in diesem Beispiel rechtwinklig, zur Anschlussrichtung gehalten. Beim Zusammenführen des Anschlusselements 3 und des Kontaktelements 2' befinden sich die Enden der Adern 54 jeweils in der Position der entsprechenden Kontaktelemente 23', die in diesem Fall bevorzugt als Schneidklemmen ausgebildet sein können, um gegebenenfalls die Isolierung jeder Ader zu durchdringen. Bei der Kontaktierung verlaufen die zu kontaktieren Enden der Adern 54 gewinkelt, nämlich in diesem Fall rechtwinklig, zum Schlitz 230' der jeweiligen Kontaktelemente 23'.

Die Fig. 4b zeigt den nach der Erfindung Kontaktträger 2' mit den in die Kontaktelemente 23' eingeführten Adern 54. Dabei ist das Anschlusselement 3 zur Verdeutlichung der Kontaktierung transparent dargestellt.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Oberteil des Steckverbinders
- 12: Isolierkörper
- 13, 13': Steckkontakte
- 131, 131': Steckbereich der Steckkontakte
- 134, 134': Anschlussbereich der Steckkontakte

- 2, 2': Kontaktträger
- 20, 20': Kontaktkammer
- 23, 23': Kontaktelemente
- 230, 230': Schlitz
- 231, 231': Stege
- 234: Anschlusskontakt des Kontaktelements

- 3: Anschlusselement

- 4: Leiterkarte

- 5: Kabel
- 54: Adern des Kabels

## Patentansprüche

1. Vorrichtung, aufweisend einen Kontaktträger (2) mit mehreren darin oder daran gehaltenen elektrisch leitfähigen Kontaktelementen (23, 23'), sowie ein elektrisches Bauteil (1, 3) mit mehreren Anschlüssen (134, 134'), wobei die Vorrichtung zur elektrischen Kontaktierung einer Leiterkarte (4) mit den elektrischen Anschlüssen (134, 134') des elektrischen Bauteils (1, 3) geeignet ist, wobei der Kontaktträger (2,2') eine Kontaktseite und gegenüberliegend eine Anschlussseite aufweist und wobei die Kontaktelemente (23, 23') jeweils folgendes aufweisen:
- zumindest einen aus der Anschlussseite des Kontaktträgers (2) herausragenden, freistehenden Anschlusskontakt (234) zur elektrischen Kontaktierung der Leiterkarte (4), sowie
- gegenüberliegend einen Klemmbereich, der zumindest zwei Stege (231) besitzt, zwischen denen ein Schlitz (230) zur Aufnahme des jeweiligen elektrischen Anschlusses (134, 134') des elektrischen Bauteils (1) und/oder der jeweiligen Ader (54) des elektrischen Kabels (5) gebildet ist,
**dadurch gekennzeichnet, dass**
das elektrische Bauteil als separates Anschlusselement (3) ausgeführt ist, welches geeignet ist, mehrere Adern (54) eines eingeführten elektrischen Kabels (5) als elektrische Anschlüsse zum gleichzeitigen Einfügen in den jeweiligen Schlitz (230) eines der Kontaktelemente (23, 23') zu halten, und **dass** das Anschlusselement (3) ein Spleißelement besitzt, in welches die Adern (54) des Kabels (5) gemeinsam einführbar sind und durch welches sie separat umlenkbar sind, um am Anschlusselement (3) als elektrische Anschlüsse in einer geeigneten Position zum Einführen in das jeweilige Kontaktelement (23, 23') gewinkelt zu dessen Schlitz (230) gehalten zu werden.

2. Vorrichtung gemäß Anspruch 1, wobei die Kontaktelemente (23, 23') in Kontaktierungskammern (20, 20') des Kontaktträgers (2, 2') angeordnet sind, wobei die Kontaktierungskammern (20,20') an der Kontaktseite des Kontaktträgers (2, 2') jeweils eine Kontaktierungsöffnung aufweisen und wobei die Klemmbereiche der Kontaktelemente (23, 23') in Richtung der jeweiligen Kontaktierungsöffnung weisen oder aus ihr herausragen.

3. Vorrichtung gemäß Anspruch 2, wobei der Kontaktträger (2, 2') als Verbindung zwischen seiner Anschlussseite und seinen Kontaktierungskammern (20, 20') je eine Durchgangsöffnung aufweist, in welcher ein Abschnitt des Anschlusskontakts (234) des Kontaktelements (23, 23') formschlüssig aufgenommen und befestigt ist und aus der er anschlussseitig zur Kontaktierung der Leiterkarte (4) hinausragt.

4. Vorrichtung gemäß einem der vorstehenden Ansprüche, wobei die Stege (231) der Kontaktelemente (23) in Richtung des Schlitzes (230) je eine Schneide besitzen, so dass es sich bei den Kontaktelementen (23, 23') um Schneidklemmen handelt.

5. Vorrichtung gemäß einem der vorstehenden Ansprüche, wobei der Anschlusskontakt zum Einpressen in die Leiterkarte als "Press In"-Kontakt oder zur Verlötung mit Kontakten der Leiterkarte als Lötkontakt ausgeführt ist.

6. Vorrichtung nach einem der Ansprüche 1 bis 5, wobei die Kontaktelemente (23, 23') aus Metall bestehen.

7. Verfahren zum Anschluss eines mehradrigen elektrischen Kabels (5) an die Leiterkarte (4) mittels der Vorrichtung gemäß einem der vorstehenden Ansprüche, aufweisend folgende Schritte:
a. elektrisches Verbinden der Anschlusskontakte (234) der Kontaktelemente (23, 23') des Kontaktträgers (2) mit entsprechenden Anschlüssen der Leiterkarte (4) durch Verlöten oder Einpressen, sowie mechanisches Befestigen des Kontaktträgers (2) an der Leiterkarte (4);
b. Einführen der Adern (54) des elektrischen Kabels (5) in ein separates Anschlusselement (3);
c. Trennen und Umlenken der Adern (54) des Kabels (5) durch ein Spleißelement des Anschlusselements (3);
d. gemeinsames Einführen der Adern (54) in den Schlitz (230) des jeweiligen Kontaktelements (23, 23') und dadurch
e. elektrisches Kontaktieren der Adern (54) des elektrischen Kabels (5) mit den dafür vorgesehenen Anschlüssen der Leiterkarte (4) durch die Kontaktelemente (23, 23').

## Claims

1. Device, having a contact carrier (2) with a plurality of electrically conductive contact elements (23, 23') held therein or thereon and having an electrical component (1, 3) with a plurality of connections (134, 134'), wherein the device is suitable for electrically contacting a printed circuit board (4) with the electrical connections (134, 134') of the electrical component (1, 3), wherein the contact carrier (2, 2') has a contact side and oppositely a connection side, and wherein the contact elements (23, 23') each have the following:
- at least one free-standing connecting contact (234) for electrically contacting the printed circuit board (4), which connecting contact protrudes out of the connection side of the contact carrier (2), and
- oppositely, a clamping region which possesses at least two bars (231), between which a slot (230) is formed for receiving the respective electrical connection (134, 134') of the electrical component (1) and/or the respective conductor (54) of the electrical cable (5), **characterized in that**
the electrical component is designed as a separate connecting element (3), which is suitable for holding a plurality of conductors (54) of an inserted electrical cable (5) as electrical connections for simultaneously introducing into the respective slot (230) of one of the contact elements (23, 23'), and
**in that** the connecting element (3) possesses a splice element into which the conductors (54) of the cable (5) can be inserted together and through which they can be deflected separately, in order to be held on the connecting element (3) as electrical connections in a suitable position for being inserted into the respective contact element (23, 23'), at an angle to the slot (230) thereof.

2. Device according to Claim 1, wherein the contact elements (23, 23') are arranged in contacting chambers (20, 20') of the contact carrier (2, 2'), wherein the contacting chambers (20, 20') each have a contact opening at the contact side of the contact carrier (2, 2'), and wherein the clamping regions of the contact elements (23, 23') point in the direction of the respective contact opening or protrude out of it.

3. Device according to Claim 2, wherein the contact carrier (2, 2') has a respective through-opening as a connection between its connection side and its contacting chambers (20, 20'), in which through-opening a section of the connecting contact (234) of the contact element (23, 23') is received and attached in a form-fitting manner, and out of which through-opening the connecting contact protrudes on the connection side for contacting the printed circuit board (4).

4. Device according to one of the preceding claims, wherein the bars (231) of the contact elements (23) each possess a cutting edge in the direction of the slot (230), so that the contact elements (23, 23') are insulation displacement terminals.

5. Device according to one of the preceding claims, wherein the connecting contact is designed as a "press-in" contact to be pressed into the printed circuit board or as a solder contact to be soldered to contacts of the printed circuit board.

6. Device according to one of Claims 1 to 5, wherein the contact elements (23, 23') are made of metal.

7. Method for connecting a multi-conductor electrical cable (5) to the printed circuit board (4) by means of the device according to one of the preceding claims, having the following steps:
a. electrically connecting the connecting contacts (234) of the contact elements (23, 23') of the contact carrier (2) with corresponding connections of the printed circuit board (4) by soldering or press fitting, as well as mechanically attaching the contact carrier (2) to the printed circuit board (4);
b. inserting the conductors (54) of the electrical cable (5) into a separate connecting element (3);
c. separating and deflecting the conductors (54) of the cable (5) by way of a splice element of the connecting element (3);
d. inserting the conductors (54) together into the slot (230) of the respective contact element (23, 23') and thereby
e. electrically contacting the conductors (54) of the electrical cable (5) with the connections of the printed circuit board (4), which are provided for this purpose, by way of the contact elements (23, 23').

## Revendications

1. Dispositif, comprenant un support de contact (2) doté de plusieurs éléments de contact (23, 23') électroconducteurs retenus dans ou sur celui-ci, ainsi qu'un composant électrique (1, 3) doté de plusieurs connexions (134, 134'), le dispositif étant approprié à la mise en contact électrique d'une carte de circuits imprimés (4) avec les connexions électriques (134, 134') du composant électrique (1, 3), le support de contact (2, 2') comprenant un côté de contact et, à l'opposé, un côté de connexion et les éléments de contact (23, 23') comprenant respectivement les éléments suivants :
- au moins un contact de connexion (234) autoporteur faisant saillie hors du côté de connexion du support de contact (2) pour la mise en contact électrique de la carte de circuits imprimés (4), ainsi que
- à l'opposé, une région de serrage qui comporte au moins deux barres (231), entre lesquelles est formée une fente (230) servant à la réception de la connexion électrique (134, 134') respective du composant électrique (1) et/ou du conducteur (54) respectif du câble électrique (5),
**caractérisé en ce que**
le composant électrique est réalisé sous forme d'élément de connexion (3) séparé, lequel est approprié à la retenue de plusieurs conducteurs (54) d'un câble électrique (5) inséré comme connexions électriques pour l'introduction simultanée dans la fente (230) respective de l'un des éléments de contact (23, 23'), et
**en ce que** l'élément de connexion (3) comporte un élément d'épissure dans lequel les conducteurs (54) du câble (5) peuvent être insérés ensemble et au moyen duquel ils peuvent être déviés séparément, afin d'être retenus sur l'élément de connexion (3) comme connexions électriques dans une position appropriée pour l'insertion dans l'élément de contact (23, 23') respectif de manière inclinée par rapport à sa fente (230).

2. Dispositif selon la revendication 1, dans lequel les éléments de contact (23, 23') sont disposés dans des chambres de mise en contact (20, 20') du support de contact (2, 2'), les chambres de mise en contact (20, 20') comprenant respectivement une ouverture de mise en contact sur le côté de contact du support de contact (2, 2'), et les régions de serrage des éléments de contact (23, 23') étant orientées en direction de l'ouverture de mise en contact respective ou faisant saillie hors de celle-ci.

3. Dispositif selon la revendication 2, dans lequel le support de contact (2, 2') comprend une ouverture traversante respective en tant que raccordement entre son côté de connexion et ses chambres de mise en contact (20, 20'), ouverture traversante dans laquelle une partie du contact de connexion (234) de l'élément de contact (23, 23') est reçue et fixée avec complémentarité de forme et hors de laquelle il fait saillie du côté de la connexion pour la mise en contact de la carte de circuits imprimés (4) .

4. Dispositif selon l'une des revendications précédentes, dans lequel les barres (231) des éléments de contact (23) comprennent respectivement un tranchant en direction de la fente (230), de sorte que les éléments de contact (23,

5. Dispositif selon l'une des revendications précédentes, dans lequel le contact de connexion est réalisé pour l'enfoncement dans la carte de circuits imprimés en tant que contact inséré à force (« press-in ») ou pour le brasage avec des contacts de la carte de circuits imprimés en tant que contact à braser.

6. Dispositif selon l'une des revendications 1 à 5, dans lequel les éléments de contact (23, 23') sont constitués de métal.

7. Procédé de connexion d'un câble électrique (5) à plusieurs conducteurs à la carte de circuits imprimés (4) au moyen du dispositif selon l'une des revendications précédentes, comprenant les étapes suivantes :
a. connexion électrique des contacts de connexion (234) des éléments de contact (23, 23') du support de contact (2) à des connexions correspondantes de la carte de circuits imprimés (4) par brasage ou enfoncement, ainsi que fixation mécanique du support de contact (2) à la carte de circuits imprimés (4) ;
b. insertion des conducteurs (54) du câble électrique (5) dans un élément de connexion (3) séparé ;
c. séparation et déviation des conducteurs (54) du câble (5) par un élément d'épissure de l'élément de connexion (3) ;
d. insertion commune des conducteurs (54) dans la fente (230) de l'élément de contact (23, 23') respectif et ainsi
e. mise en contact électrique des conducteurs (54) du câble électrique (5) avec les connexions, prévues à cet effet, de la carte de circuits imprimés (4) au moyen des éléments de contact (23, 23').
